# FASCICULE DE BREVET EUROPEEN

(11) **EP 0 077 700 B1**
(45) Date de publication et mention de la délivrance du brevet: **29.05.1985**
(21) Numéro de dépôt: 82401761.0
(22) Date de dépôt: 28.09.1982
(51) Int. Cl.: B21D 15/02

(54) **Procédé de déformation locale d'un tube rond en un tube comportant des faces planes, et poinçon de formage pour sa mise en oeuvre**
Verfahren zum Lokalverformen von einem runden Rohr zu einem Rohr mit ebener Fläche und Biegestempel für dessen Herstellung
Method for the local deforming of round tubes into tubes with flat sides, and die for doing the same

(30) Priorité: 09.10.1981 FR 8119036
(43) Date de publication de la demande: 27.04.1983
(73) Titulaire: CYCLES PEUGEOT Société dite:, F-25700 Valentigney (FR)
(72) Inventeur: Herbulot, Alain, F-25700 Valentigney (FR)
(74) Mandataire: Bressand, Georges

## Description

Les tubes utilisés dans l'industrie ont généralement une section circulaire en raison de la facilité de leur fabrication en continu, à partir de rouleaux de feuillards, sur machine à tube et également en raison de leurs qualités mécaniques. Toutefois cette forme circulaire pose des problèmes lorsque l'on veut effectuer certaines opérations telles que le perçage d'un tube, son soudage avec d'autres pièces, son accostage avec d'autres tubes, et notamment l'assemblage de plusieurs tubes semblables de façon à leur permettre de déboucher dans un autre tube de plus forte section.

La présente invention a pour but de remédier à ces inconvénients en permettant de former sur le tube des surfaces planes locales.

Cette invention a pour objet dans un premier aspect un procède de déformation locale d'un tube rond en un tube comportant dans la zone deformée deux faces planes qui consiste à introduire axialement dans le tube un poinçon allongé comportant un diàdre entre deux faces de guidage, à poser la portion de tube à déformer, contenant le poinçon, en regard des parois latérales d'une rainure en V formeé soit par une matrice, soit par les poinçons de deux tube adjacents à déformes simultanément, puis à appliquer sur la surface libre extérieure du tube une pièce de compression, également munie d'une rainure, et à la serrer jusqu'à son contact avec la matrice respectivement les deux poinçons et jusqu'à la pénétration du tube et du poinçon dans le fond de la rainure en V, de sorte que la portion de tube épouse le contour de la cavité délimité par la rainure en V et celle de la pièce de compression cette, carité ayant une section triangulaire; enfin on écarte la pièce de compression et la matrice et on retire le poinçon du tube.

Le tube ainsi réalisé présente, sur une portion de sa longueur seulement, une section sensiblement triangulaire, mais seule sa forme a été modifiée de sorte que ses qualités mécaniques n'ont pas été altérées mais que par contre son adaptation à être fixé ou accosté à d'autres pièces est nettement améliorée.

L'invention s'étend également à un outil ou poinçon de formage, destiné à la mise en oeuvre de ce procédé, qui comporte un dièdre d'angle déterminé entre deux faces étroites de guidage et de centrage, les arêtes du dièdre et des extrémités des deux faces latérales étant des génératrices d'un même cylindre.

Selon un mode de réalisation préféré, l'outil comporte à l'opposé de l'arête du dièdre, une surface incurvée dont l'axe est confondu avec cette arête.

Le cylindre sur lequel sont placées les arêtes de l'outil ayant un diamètre très légèrement inférieur à celui du tube à déformer, l'outil peut facilement être introduit à l'intérieur de ce tube jusqu'au point désiré, et même retiré de ce tube après sa déformation. Il est par ailleurs toujours parfaitement centré dans le tube et peut l'être aisément par rapport à la matrice.

La description ci-dessous fera d'ailleurs ressortir les avantages et caractéristiques de l'invention.

Sur les dessins annexés:
- la fig. 1 est une vue en perspective montrant l'accostage de plusieurs tubes déformés selon le procédé de l'invention;
- la fig. 2 est une vue en bout, à échelle légèrement agrandie, des tubes de la fig. 1;
- la fig. 3 est une vue analogue à la fig. 2, d'une autre application de l'invention;
- les fig. 4 et 5 illustrent deux phases du procédé de déformation du tube, respectivement avant et après la compression de ce dernier;
- la fig. 6 est une vue en perspective d'un poinçon de formage selon l'invention;
- la fig. 7 est ne vue en perspective d'un autre exemple de réalisation d'un tube déformé localement par le procédé de l'invention.

Les fig. 1 et 2 illustrent une application particulièrement intéressante de l'invention. Elles montrent en effet trois tubes de section circulaire, 1, 2 et 3, qui sont disposés parallèlement côte à côte dans le prolongement d'un tube 4 de plus grand diamètre. Chacun des tubes 1, 2 et 3 est déformé à son extrémité voisine du tube 4 de façon à comporter deux faces planes, respectivement 6, 7, 8, 9, et 10, 11, susceptible d'être accostée chacune contre la face correspondante de l'un des deux autres tubes. Les deux faces planes 6, 7 sont réunies par une surface incurvée en portion de cercle 12, dont le diamètre est supérieur à celui du tube 1, 2 ou 3 initial, chacune des surfaces 12 formant un tiers de cercle, de sorte que l'ensemble des trois tubes déformés 1, 2 et 3 est délimité extérieurement par une circonférence constituée par la succession des trois surfaces 12, ainsi que le montre plus clairement la fig. 2.

Le diamètre extérieur de l'ensemble des trois tubes déformés est égal, ou de préférence légèrement inférieur, au diamètre interne du tube 4, de sorte que les trois tubes 1, 2 et 3 peuvent facilement être raccordés à ce tube 4 et déboucher à l'intérieur.

Bien entendu un raccordement peut s'effectuer de manière analogue lorsque les tubes de section circulaire sont en nombre supérieur à trois, par exemple au nombre de quatre, comme le montre la fig. 3. Dans ce cas seulement l'angle que forment entre elles les faces planes 13 et 14, ainsi que la valeur de l'arc de la surface incurvée correspondante 16, sont de 90° au lieu de 120°.

Quelle que soit la valeur de l'angle du dièdre que doivent former les faces planes du tube de section circulaire, la déformation est obtenue au moyen d'un outil de formage, ou poinçon, tel que celui représenté sur la fig. 6. Ce poinçon 18 est formé à partir d'une barre de métal pleine, de section circulaire ayant un rayon voisin ou très légèrement inférieur au rayon interne du tube à déformer, par exemple le tube 1 de la fig. 4. Ce poinçon 18 comporte deux faces planes, respectivement 20 et 22, se coupant sur une arête 23 et formant ainsi un dièdre dont l'angle correspond à celui que l'on veut obtenir sur le tube 1. Chacune des faces planes 20 et 22 rejoint une portion de cylindre 24, 26 respectivement, de la barre initiale et l'arête 23 du dièdre formé par les faces 20 et 22 se trouve pratiquement sur une génératrice du cylindre de la surface extérieure de cette barre. Par suite, les arêtes 27, 28 et 29, 30 des faces latérales 24 et 26, et l'arête 23 du dièdre constituent les génératrices d'un même cylindre.

Par ailleurs, en regard du sommet 23 du dièdre, les faces latérales 24 et 26 sont reliées par une surface 32, également incurvée, mais ayant son axe confondu avec l'arête 23.

Le poinçon 18 peut recevoir toute longueur désirée mais sa section transversale reste inscrite dans un cercle de diamètre au plus égal au diamètre interne du tube. Ce poinçon 18 peut ainsi facilement être introduit dans l'extrémité d'un tube qui doit être déformée, par exemple à l'extrémité de gauche des tubes représentés sur la fig. 1. Les faces latérales 24 et 26 jouent alors le rôle d'organes de guidage et de centrage.

La portion de tube contenant le poinçon 18 est ensuite placée dans une rainure en V, 34, ménagée à la partie supérieure d'une matrice 36, le dièdre 20, 22, 23 du poinçon étant exactement centré par rapport à la rainure 34, tandis que le tube 1 est en appui tangentiel sur les deux parois inclinées de la rainure mais fait saillie à l'extérieur de celle-ci (fig. 4).

Une pièce de compression 38, comportant également une rainure 40, est alors abaissée sur le tube 1, puis serrée sur ce tube qu'elle enfonce dans la rainure 34 jusqu'à ce qu'elle-même vienne en appui contre la matrice 36. Au cours de ce déplacement de la pièce 38 le fond de la rainure 40 repousse la partie supérieure du tube 1 contre la surface incurvée 32 du poinçon 18, puis repousse ce poinçon lui-même dans la rainure 34 en déformant la partie inférieure du tube 1, qui vient s'appliquer contre les deux faces planes 20 et 22 du poinçon 18.

Lorsque la pièce 38 arrive en contact avec la matrice 36 la rainure 40 ferme la rainure 34 et délimite avec elle une cavité dont la section droite a sensiblement la forme d'un triangle. De préférence, comme le montrent les dessins, la rainure 40 a une forme incurvée, son rayon de courbure étant très voisin de celui de la surface cylindrique supérieure 32 du poinçon, de sorte que le tube 1 déformé par la compression prend, comme le montre la fig. 5, également une section droite en forme de triangle ayant un côte incurvé. A ce moment en effet, le tube 1 épouse pratiquement la forme de la cavité délimitée par les rainures 40 et 34 et, en outre, est en appui sur le poinçon 18.

Toutfois, comme le montre notamment la fig. 5, les faces latérales 24 et 26 en fin de compression sont libres, de sorte que le poinçon 18 peut coulisser à l'inténeur du tube 1, même après la déformation de celui-ci. En conséquence, après l'éloignement de la pièce de compression 38 et de la matrice 36, le poinçon 18 est retiré du tube 1 qui est prêt à être utilisé, c'est-à-dire éventuellement à être assemblé avec d'autres tubes identiques, de la manière représentée sur les fig. 1 à 3.

De préférence, comme le montre la fig. 6, le poinçon 18 est relié, par une portion de transition 41, à une poignée de manipulation 42. La partie active de l'outil de formage ou poinçon 18 peut être relativement courte, comme représenté sur la fig. 6, ou avoir une longueur très nettement supérieure et permettre ainsi la déformation d'une partie du tube relativement éloignée de son extrémité ouverte.

Par exemple, comme dans le mode de réalisation représenté sur la fig. 7, un poinçon 18 de grande longueur peut être introduit dans un tube 44, de section circulaire, et atteindre une partie médiane 46. La portion de tube 46 contenant le poinçon 18 est ensuite placée dans la matrice 36 et comprimée par la pièce 38, de la manière décrite pour le tube 1. Dans ce cas, comme dans le précédent, la longueur axiale de ces deux organes, c'est-à-dire de la matrice et de la pièce de compression 38, de même que celle des rainures 34 et 40 qui sont ouvertes à leurs deux extrémités, correspondent à la longueur de la portion de tube que l'on désire déformer. Par conséquent, dans le mode de réalisation de la fig. 7, la longueur des rainures 34 et 40 utilisées correspond à la longueur de la portion de tube 46. Ainsi seule cette partie est déformée, le reste du tube 44 conservant sa section circulaire.

Bien entendu l'angle du dièdre formé par les faces planes 20 et 22 de la portion 46 peut varier et être choisi en fonction de l'application particulière à laquelle est destiné le tube 44.

Dans tous les cas seule la forme de la section du tube est modifiée. Le matériau lui-même conserve ses propriétés propres, de sorte que la déformation n'entraîne pas d'affaiblissement de la résistance mécanique du tube mais permet, au contraire, sa fixation et son assemblage aisés avec d'autres tubes ou avec des pièces planes ou autres.

Lorsque plusieurs tubes sont destinés à être accostés de la manière représentée aux fig. 1 à 3, il est souvent avantageux de les déformer simultanément. Un poinçon 18 est alors introduit dans chacon des tubes 1, 2, 3 par exemple, puis ces tubes sont pressés les uns contre les autres par des pièces de compression en portion de cylindre qui les rapprochent de telle sorte qu'ils se déforment à leur contact réciproque. Chacun bute dans la rainure en V que forment les poinçons de deux tubes adjacents et épouse la forme du poinçon qu'il contient.

Aucune déformation anormale n'apparaît, car la pression est répartie également sur tous les tubes et les poinçons sont serrés jusqu'à entrer pratiquement en contact entre eux. Par contre le retrait des poinçons reste facile.

Il est donc possible de déformer ainsi simultanément des tubes déjà installés, au moment de leur assemblage, par exemple sur un autre tube de plus grand diamètre, ce qui facilite considérablement les assemblages de ce type.

## Revendications

1. Procédé de déformation locale d'un tube rond en un tube comportant deux faces planes dans la zone deformée, caractérisé en ce qu'il consiste à introduire axialement dans le tube un poinçon allongé (18) comportant un dièdre (20, 22) entre deux faces latérales de guidage (24, 26), à poser la portion du tube à déformer, contenant le poinçon, en regart des parois latérales inclinées d'une rainure en V (34) formée soit par une matrice (36), soit par les poinçons de deux tubes adjacents à déformer simultanément, puis à appliquer sur la surface libre extérieure du tube (1) une pièce de compression (38), également munie d'une rainure, et à la serrer jusqu'à son contact avec la matrice, respectivement les deux poinçon et jusqu'à la pénétration du tube et du poinçon dans le fond de la cavité en V, de sorte que le tube épouse le contour de la cavité délimitée par la rainure en V et celle de la pièce de compression, cette cavité ayant une section triangulaire; à écarter ensuite la pièce de compression et la matrice, puis à retirer le poinçon du tube.

2. Procédé suivant la revendication 1, caractérisé en ce que l'on presse le tube contenant le poinçon au moyen d'une pièce de compression dont la rainure est incurvée, avec un rayon de courbure voisin de celui de la surface supérieure du poinçon, et un axe qui en fin de compression est sensiblement confondu avec le fond de la rainure en V (34) de la matrice.

3. Procédé suivant l'une des revendications 1 et 2, caractérisé en ce que les rainures (34,40) de la matrice et de la pièce de compression ont une largeur supérieure au diamètre du tube (1) à déformer.

4. Procédé suivant l'une des revendications 1 à 3, caractérisé en ce que la dimension axiale de la matrice et de la pièce de compression (36, 38) correspond à la longueur des faces planes désirées du tube.

5. Procédé suivant l'une des revendications 1 à 4, caractérisé en ce que l'on introduit le poinçon (18) dans l'extrémité du tube (1, 2, 3) à déformer, puis on place cette extrémité entre la matrice et la pièce de compression.

6. Procédé suivant l'une des revendications 1 à 4, caractérisé en ce que l'on introduit un poinçon (18) de longueur relativement importante jusqu'à un point intermédiaire du tube, et on pose cette partie intermédiaire (46) dans la rainure en V (34) de la matrice.

7. Poinçon de formage pour la déformation locale d'un tube de section circulaire, caractérisé en ce qu'il comporte un dièdre (20, 22, 23), d'angle déterminé, entre deux faces (24, 26) étroites de guidage et de centrage, l'arête (23) du dièdre et les arêtes (27, 28-29, 30) d'extrémité des deux faces latérales étant des génératrices d'un même cylindre.

8. Poinçon suivant la revendication 7, caractérisé en ce qu'il comporte à l'opposé de l'arête de sommet du dièdre (23) une surface incurvée (32) dont l'axe est confondu avec cette arête.

9. Poinçon suivant l'une des revendications 7 et 8, caractérisé en ce que les faces latérales de guidage et de centrage sont constituées par des portions d'un cylindre de diamètre légèrement inférieur à celui du tube à déformer, dans lequel le poinçon est découpé.

10. Poinçon suivant l'une des revendications 7 à 9, caractérisé en ce que l'angle du dièdre est au plus égal à 120⁰.

11. Tube de section circulaire, caractérisé en ce qu'il comporte sur une partie de sa longueur deux faces planes et une section sensiblement triangulaire.

12. Tube suivant la revendication 11, caractérisé en ce que la partie de section triangulaire est située à d'une de ses extrémités.

13. Tube suivant la revendication 11, caractérisé en ce que la partie (46) de section triangulaire est située en un point intermédiaire de sa longueur.

## Patentansprüche

1. Verfahren zum lokalen Verformen eines runden Rohrs in ein Rohr mit zwei ebenen Flächen in der verformten Zone, dadurch gekennzeichnet,
- daß in das Rohr ein länglicher Dorn (18) eingeführt wird, der zwischen zwei seitlichen Führungsflächen (24, 26) ein Zweiflach (20, 22) aufweist,
- daß der zu verformende, den Dorn enthaltende Teil des Rohrs gegenüber geneigten Seitenwänden einer V-förmigen Nut (34) abgelegt wird, die durch eine Matrize (36) oder durch die Dorne zweier angrenzender, gleichzeitig zu verformender Rohre gebildet ist,
- daß dann auf der freien äußeren Oberfläche des Rohrs (1) ein Druckstück (38) aufgelegt wird, das ebenfalls mit einer Nut versehen ist und das bis zu seiner Berührung mit der Matrize bzw. den beiden Dornen sowie bis zum Eindringen des Rohrs und des Dorns in den Grund des V-förmigen Hohlraums derart beaufschlagt wird, daß das Rohr die Kontur des Hohlraums annimmt, der durch die V-förmige Nut und die Nut des Druckstücks begrenzt ist, wobei dieser Hohlraum einen dreieckigen Querschnitt hat,
- daß anschließend das Druckstück und die Matrize voneinander entfernt werden und
- daß dann der Dorn aus dem Rohr herausgezogen wird.

2. Verfahren nach Anspruch 1, dadurch gekennzeichnet, daß auf das den Dorn enthaltende Rohr mittels eines Druckstücks gedrückt wird, dessen Nut mit einem Krümmungsradius gekrümmt ist, der demjenigen der oberen Oberfläche des Dorns nahekommt, und das eine Achse hat, die am Ende der Zusammendrückung im wesentlichen mit dem Grund der V-förmigen Nut (34) der Matrize zusammenfällt.

3. Verfahren nach einem der Ansprüche 1 und 2, dadurch gekennzeichnet, daß die Breite der Nuten (34, 40) der Matrize und des Druckstücks größer als der Durchmesser des zu verformenden Rohrs (1) ist.

4. Verfahren nach einem der Ansprüche 1 bis 3, dadurch gekennzeichnet, daß die axiale Abmessung der Matrize und des Druckstücks (36,

38) der Länge der gewünschten ebenen Flächen des Rohrs entspricht.

5. Verfahren nach einem der Ansprüche 1 bis 4, dadurch gekennzeichnet,
- daß der Dorn (18) in das Ende des zu verformenden Rohrs (1,2,3) eingeführt wird und
- daß dann dieses Ende zwischen der Matrize und dem Druckstück plaziert wird.

6. Verfahren nach einem der Ansprüche 1 bis 4, dadurch gekennzeichnet,
- daß ein Dorn (18) von verhältnismäßig großer Länge bis zu einem Zwischenteil des Rohrs eingeführt wird und
- daß dieser Zwischenteil (46) in die V-förmige Nut (34) der Matrize gelegt wird.

7. Formdorn zum lokalen Verformen eines Rohrs mit kreisförmigem Querschnitt, gekennzeichnet durch ein Zweiflach (20, 22, 23) mit gegebenem Winkel zwischen zwei schmalen Führungs- und Zentrierflächen (24, 26), wobei die Kante (23) des Zweiflachs und die Kanten (27, 28 und 29, 30) an den Enden der beiden Seitenflächen Mantellinien ein- und desselben Zylinders sind.

8. Dorn nach Anspruch 7, dadurch gekennzeichnet, daß er gegenüber der Scheitelkante (23) des Zweiflachs eine gekrümmte Fläche (32) aufweist, deren Achse mit dieser Kante zusammenfällt.

9. Dorn nach einem der Ansprüche 7 und 8, dadurch gekennzeichnet, daß die seitlichen Führungs- und Zentrierflächen durch Teile eines Zylinders gebildet sind, dessen Durchmesser geringfügig kleiner als derjenige des zu verformenden Rohrs ist, in dem der Dorn abgeschnitten ist.

10. Dorn nach einem der Ansprüche 7 bis 9, dadurch gekennzeichnet, daß der Winkel des Zweiflachs höchstens gleich 120° beträgt.

11. Rohr mit dreieckigem Querschnitt, dadurch gekennzeichnet, daß es auf einem Teil seiner Länge zwei ebene Flächen und einen im wesentlichen dreieckigen Querschnitt hat.

12. Rohr nach Anspruch 11, dadurch gekennzeichnet, daß sich der Teil mit dem dreieckigen Querschnitt an einem seiner Enden befindet.

13. Rohr nach Anspruch 11, dadurch gekennzeichnet, daß sich der Teil (46) mit dem dreieckigen Querschnitt an einer Zwischenstelle seiner Länge befindet.

## Claims

1. A method for locally deforming a round tubo into a tube comprising two planar surfaces in the deformed region characterised in that it comprises axially inserting in the tube an elongated punch (18) comprising a dihedron (20, 22) between two lateral guiding surfaces (24, 26), placing the portion of the tube to be formed, in facing relation to inclined lateral walls of a V-shaped groove (34) formed by a die (36), or by the punches of two adjacent tubes to be deformed simultaneously, then applying on the outer free surface of the tube (1) a compression member (38) which is also provided with a groove, and urging the compression member until it contacts the die, respectively the two punches, and the tube and punch have penetrated the inner end of the V-shaped groove, so that the tube conforms to the contour of the cavity defined by V-shaped groove and that of the compression member, this cavity having a triangular section; then separating the compression member and the die, and withdrawing the punch from the tube.

2. A method according to claim 1, characterised in that it comprises pressing the tube containing the punch by means of a compression member whose groove is curved, with a radius of curvature close to the radius of curvature of the upper surface of the punch, and an axis which substantially coincides at the end of the compression with the inner end of the V-shaped groove (34) of the die.

3. A method according to claim 1 or 2, characterised in that the grooves (34, 40) of the die and compression member have a width exceeding the diameter of the tube (1) to be deformed.

4. A method according to claim 1, 2 or 3, characterised in that the axial dimension of the die and of the compression member (36, 38) corresponds to the length of the desired planer surfaces of the tube.

5. A method according to any one of the claims 1 to 4, characterised in that it comprises inserting the punch (18) in the end of the tube (1, 2, 3) to be deformed and then placing this end between the die and the compression member.

6. A method according to any one of the claims 1 to 4, characterised in that it comprises inserting a punch (18) of relatively great length until an intermediate part of the tube is reached, and placing this intermediate part (46) in the V-shaped groove (34) of the die.

7. A forming punch for locally deforming a tube of circular section, characterised in that it comprises a dihedron (20, 22, 23) having a given angle between two narrow guiding and centering surfaces (24, 26), the edge (23) of the dihedron and the edges (27, 28-29, 30) of the end of the two lateral surfaces being generatrices of a common cylinder.

8. A punch according to claim 7, characterised in that it comprises, opposed to the apex edge of the dihedron (23), a curvced surface (32) whose axis coincides with this edge.

9. A punch according to claim 7 or 8, characterised in that the lateral guiding and centering surfaces are formed by portions of a cylinder whose diameter is slightly less than that of the tube to be deformed and from which the punch is cut.

10. A punch according to any one of the claims 7 to 9, characterised in that the angle of the dihedron is at the most equal to 120° .

11. A tube of circular section, characterised in that it comprises on a part of the length thereof two planar surfaces and a substantially triangular section.

12. A tube according to claim 11, characterised in that the part of triangular section is located at one of its two ends.

13. A tube according to claim 11, characterised in that the part (46) of triangular section is located at an intermediate point of its length.
